# EUROPÄISCHE PATENTSCHRIFT

(11) **EP 1 961 323 B1**
(45) Veröffentlichungstag und Bekanntmachung des Hinweises auf die Patenterteilung: **21.12.2011**
(21) Anmeldenummer: 07018596.2
(22) Anmeldetag: 21.09.2007
(51) Int. Cl.: A43B 23/24, A43C 13/00

(54) **Stützhülse für dünne und/oder hohe Absätze von Damenschuhen**
Support cap for thin and/or high heels on women's shoes
capuchon d'appui pour talons fins et/ou hauts de chaussures pour femmes

(30) Priorität: 20.02.2007 DE 202007002466 U; 17.08.2007 DE 202007011571 U
(43) Veröffentlichungstag der Anmeldung: 27.08.2008
(73) Patentinhaber: Epping, Astrid, 21521 Wohltorf (DE)
(72) Erfinder: Epping, Astrid, 21521 Wohltorf (DE)
(74) Vertreter: Steinmeister, Helmut

(56) Entgegenhaltungen:
- DE-U- 1 845 326
- DE-U- 1 853 953
- DE-U- 1 856 910
- DE-U1-202006 004 256
- FR-A- 1 499 390
- US-A- 3 150 453

## Beschreibung

Die Erfindung betrifft eine Stützhülse für dünne und/oder hohe Absätze von Damenschuhen mit einem zur Aufnahme eines Absatzes vorgesehenen, als an einem Ende geschlossene Kappe ausgebildeten Hülsenkörper, der eine gegenüber der Grundfläche des aufzunehmenden Absatzes wesentlich größere Grundfläche und Befestigungsmittel zur Befestigung auf dem Absatz aufweist, welche Stützhülse auf ihrem inneren Umfang umlaufende Rippen oder Lamellen zur Festlegung auf dem Absatz aufweist, die einen Gewindegang bilden, derart, dass die Stützhülse von unten auf den Absatz aufschraubbar ist.

Sogenannte "hohe Absätze" von Damenschuhen besitzen zumeist nur eine sehr geringe Aufstandsfläche, so dass sie auf den Untergrund einen entsprechend hohen Druck ausüben. Das Gehen mit derartigen Schuhen auf zahlreichen Flächen ist daher problematisch. Das gilt beispielsweise für Rasenflächen, Altstadt- oder Kopfsteinpflaster, Kieswege oder auch für Flächen mit Löchern im Boden, wie etwa Gullideckeln, Gitterrosten, Holzplanken, usw.. Wegen des ausgeübten hohen Druckes besteht nicht nur die Gefahr, dass die Trägerin in weichen Grundflächen, etwa auf einer Rasenfläche im Boden einsinkt, sondern andererseits kann der hohe Druck auch zahlreiche Flächen, wie etwa Parkettböden, Kunststoffböden, usw., beschädigen, so dass das Betreten derartiger Böden zumindest in öffentlichen Gebäuden für Trägerinnen von Schuhen mit hohen Absätzen oft verboten ist.

Eine Stützhülse der eingangs genannten Art, in der Übersetzung aus dem Französischen sinngemäß als Absatzschützer bezeichnet, ist aus der FR 1 499 390 bekannt. Die Beschreibung zu diesem Absatzschützer ist sehr knapp, und die zeichnerische Darstellung entspricht offensichtlich nicht der tatsächlich gewünschten Ausführungsform. Trotzdem offenbart diese Veröffentlichung die wesentlichen der eingangs genannten Merkmale.

Es gibt zahlreiche weitere Vorschläge für hülsenförmige Gebilde, die auf die hohen Absätze von Damenschuhen aufgebracht, zumeist aufgeschoben werden können. Sofern diese nicht rein dekorativen Zwecken dienen, geht es vor allem um die Schonung der Absätze beim Autofahren.

Andere Vorschläge zielen darauf ab, eine Notreparatur bei einem beschädigten oder gebrochenen hohen Absatz vornehmen zu können. Zum Stand der Technik wird auf die US-PS 3,035,357 und die US-PS 5,357,694 hingewiesen.

Der Erfindung liegt die Aufgabe zugrunde, eine Einrichtung zu schaffen, die es gestattet, Trägerinnen von Schuhen mit dünnen und/oder hohen Absätzen auch auf weichen oder unregelmäßigen Bodenflächen in ausreichendem Maße abzustützen.

Die Lösung der gestellten Aufgabe ist dadurch gekennzeichnet, dass die Stützhülse aus einem unteren, festen Teil und einem oberen, weichen, dünnwandigen Teil besteht, der zum Verdecken des oberen Teils des aufgenommenen Absatzes dient und dass der obere, als Stulpe ausgebildete Bereich zusammenfaltbar oder aufrollbar ist oder aus einzelnen Lamellen besteht.

Mit einem derartigen hülsenförmigen Gebilde kann die Last der Trägerin durchaus auf eine Fläche verteilt werden, die vielfach größer ist als die Grundfläche des aufgenommenen Absatzes. Der Flächendruck wird dadurch gegenüber demjenigen des aufzunehmenden Absatzes wesentlich verringert, so dass Schäden auf empfindlichen Holz- und Kunststoffböden vermieden werden können. Auch ein Einsinken in Rasenflächen oder auf Kieswegen läßt sich ausschließen.

Die erfindungsgemäße Stützhülse sollte leicht und mit wenigen Handgriffen auf einem Schuhabsatz montierbar sein. Damit werden das Stehen und Gehen wesentlich bequemer. Je nach Ausführungsform kann der Tritt abgefedert und damit Rücken und Wirbelsäule entlastet werden. Die Absätze selbst werden vor Beschädigung geschützt.

Die Stützhülse besitzt also einen Boden, auf dem sich der normale Schuhabsatz abstützt.

Bei der erfindungsgemäßen Stützhülse befinden sich auf der inneren Umfangsfläche elastische umlaufende Gewindegänge, die von dem eintretenden Schuhabsatz verdrängt werden und den Absatz nach dem Einführen festhalten.

Die Stützhülse weist einen Hülsenkörper auf, bei dem die Hülsenbohrung an der Innenseite vorspringende, einen Gewindegang bildende Rippen aufweist, derart, dass die Stützhülse von unten auf den Absatz aufschraubbar ist.

Die Stützhülse ist an einem Ende durch einen Boden geschlossen, so dass auch von einer Stützkappe gesprochen werden könnte. Die Stützkappe wird von unten auf den hohen Absatz aufgeschraubt und vergrössert die Standfläche des Absatzes erheblich.

Die Stützhülse besteht vorzugsweise aus elastischem TPU oder aus Silikon-Gummi. Die Shore-Härte zu bestimmen kann einem Fachmann überlassen werden. Zum einen müssen die Rippen mit den Gewindegängen auf der Innenseite der Hülsenbohrung relativ weich sein, damit sie empfindliche Absätze nicht beschädigen. Auf der anderen Seite muß aber der geschlossene Boden stabil genug sein, um die Last des Absatzes zu tragen. Die Stützhülse könnte daher auch örtlich unterschiedliche Härte aufweisen.

Die Stützhülse muß auf der Außenseite nicht im wesentlichen zylindrisch ausgebildet sein, wie es der Begriff der Hülse suggerieren könnte. Vielmehr kann die Stützhülse auf der Außenseite eine abgerundete, schließlich sogar kugelige Form aufweisen. So kann insbesondere die Form der Stützhülse auch optischen, dekorativen Aspekten untergeordnet werden. Dies kann durch Farbe geschehen, aber auch durch Form.

Die gewindeförmigen Rippen im Inneren der Hülsenbohrung können auf ihrem Rücken im wesentlichen keilförmige ausgebildet sein, so dass sie sich gut auf dem Absatz, den sie schützen sollen, halten können. Andererseits sollen sie auch solche Absätze, die beispielsweise mit feinem Leder bezogen sind, nicht beschädigen. Das Material ist daher insbesondere im Bereich dieser Gewindegänge vorzugsweise relativ weich.

Wenn die Stützhülse den Schuhabsatz nicht auf der gesamten Höhe umschießt, ist im oberen Bereich des Absatzes an der Stützhülse eine flexible Stulpe vorgesehen, die ziehharmonikaartig zusammengeschoben werden kann, wenn die Höhe des Absatzes entsprechend geringer ist.

Bei der Gestaltung der Stützhülse können naturgemäß auch modische Aspekte eine Rolle spielen.

Bei Stützhülsen, die den Absatz eng umschließen, kann ein Entlüftungsloch vorgesehen sein, beispielsweise in der Bodenfläche oder in einer weniger auffälligen seitlichen Position.

Die Form der Grundfläche der Stützhülse kann beliebig gewählt sein. Auch hierbei können modische Aspekte eine Rolle spielen. In Betracht kommt beispielsweise eine Grundfläche in der Form eines üblichen größeren Absatzes oder auch eine quadratische oder runde oder eckig-abgerundete Fläche.

Eine einfachere technische Realisierung wäre möglich, wenn Schuhproduzenten am Absatz, am besten an der Innen- oder Vorderseite, eine Befestigung vorsehen würden. Gegebenenfalls könnten dann die Stützhülsen zusammen mit einem Paar Schuhe vertrieben werden. Diese Möglichkeit soll durch die vorliegende Erfindung einbezogen werden, jedoch umfaßt die Erfindung auch universell verwendbare, gewissermaßen nachrüstbare Stützhülsen.

Im folgenden werden bevorzugte Ausführungsbeispiele der Erfindung zusammen mit einigen Ausführungsformen aus dem Stand der Technik anhand der beigefügten Zeichnung näher erläutert.
- Fig. 1: zeigt ein Ausführungsbeispiel einer herkömmlichen Stütz- hülse in der geöffneten Form;
- Fig. 2: zeigt die Stützhülse gemäß Fig. 1 in der geschlossenen Form;
- Fig. 3: ist eine perspektivische Darstellung einer anderen Ausfüh- rungsform einer herkömmlichen Stützhülse;
- Fig. 4: zeigt einen Querschnitt durch einen der oberen Ringe in Fig. 3;
- Fig. 5: zeigt einen Querschnitt durch den unteren Ring in Fig. 3;
- Fig. 6: ist ein senkrechter Schnitt durch eine Ausführungsform der erfindungsgemäßen Stützhülse; und
- Fig. 7: zeigt die Ausführungsform gemäß Fig. 6 in ihrer Stellung am Absatz eines Schuhs;
- Fig. 8: ist eine perspektivische Darstellung einer herkömmlichen Stützhülse;
- Fig. 9: ist ein vergrößerter senkrechter Schnitt durch diese Aus- führungsform; und
- Fig. 10: ist eine Ansicht von der Unterseite der Stützhülse.

In Fig. 1 ist eine herkömmliche Stützhülse in der geöffneten Stellung in einem senkrechten Schnitt gezeigt. Die Stützhülse ist mit 10 bezeichnet. Die Stützhülse läßt sich nach Art eines Blütenkelches öffnen und nach dem Einfügen eines Schuhabsatzes um diesen herum zusammenlegen. Zu diesem Zweck weist die Stützhülse einzelne, nach außen umbiegbare Streifen 12,14 auf, die vom Umfang eines unteren Bodens 16 ausgehen. Im unteren inneren Bereich weisen die Streifen nach innen gerichtete Vorsprünge 18,20 auf, die von einem eintretenden Schuhabsatz belastet werden. Dadurch werden die Streifen zumindest tendenziell nach innen gebogen.

Die Streifen 12, 14 werden um den nicht dargestellten Schuhabsatz herum gelegt und zusammengedrückt. Ein vorab auf den Absatz aufgerollter Gummiring, beispielsweise ein O-Ring 22 (Fig. 2) kann vom oberen Ende des Absatzes auf die Stützhülse herabgerollt werden und sich in eine umlaufende Nut 24 auf der Außenseite der Streifen 12,14 hineinlegen.

Auf diese Weise verbleiben die Streifen in der in Fig. 2 gezeigten geschlossenen Stellung um den Absatz des Schuhs herum. Es ist ersichtlich, dass der Schuhabsatz, der in das Innere der Stützhülse hineingeschoben ist, eine wesentlich kleinere Standfläche aufweist als die Stützhülse 10, deren Boden 16 bei der gezeigten Ausführungsform eine linsenfömige Wölbung aufweist. In die Bodenkonstruktion kann eine geeignete Versteifung, etwa eine Blechplatte, eingelegt sein.

Fig. 3 zeigt eine andere Ausführungsform der **Stützhülse.** Diese Ausführungsform eignet sich insbesondere für Absätze unterschiedlicher Höhe, da sie sich zusammensetzt aus einzelnen, übereinanderliegenden Ringen 26.28,30 aus elastomeren Materialien, beispielsweise Naturgummi oder Silikongummi oder einem elastomeren Kunststoff. Die Querschnitte der einzelnen Ringe sind in Fig. 4 und 5 gezeigt. Der Ring 26 aus der oberen Position ist ein einfacher, elastischer Ring, während der Ring 30 in der unteren Position einen festen Boden 32 aufweisen, auf dem sich der aufzunehmende Schuhabsatz abstützen muß. Im übrigen weist dieser Boden 32 eine Entlüftungsbohrung 34 auf, die sinnvoll sein kann, wenn der Absatz unter Luftabdichtung aufgenommen wird. Zum Schließen der Entlüftungsbohrung 34 kann ein nicht dargestellter Stopfen vorgesehen sein.

Auf der Innenseite des Ringes 30 in der für die Aufnahme eines Schuhabsatzes vorgesehenen Öffnung befindet sich auf dem Umfang umlaufende Rippen oder Lamellen 36,38 in zwei übereinander liegenden Ringen, die zum Festlegen des unteren Ringes auf dem Absatz dienen.

Fig. 6 und 7 befassen sich mit einer Ausführungsform der Erfindung. Die in Fig. 6 im senkrechten Schnitt dargestellte Stützhülse 40 besteht aus einem unteren, festen Teil 42 und einem oberen, weichen, dünnwandigen Teil 44, der zum Verdecken des oberen Teils des aufgenommenen Absatzes dient und dabei eine Anpassung an die Höhe des Absatzes ermöglicht.

Wenn der Absatz niedriger ist, läßt sich der obere, flexible Teil 44 ziehharmonikaartig zusammenschieben oder nach Art eines Rollkragens aufrollen oder anderweitig zusammenlegen. Dies ist in Fig. 7 verdeutlicht.

Der untere Teil besteht aus verhältnismäßig starrem Material und besitzt auf seiner Innenwandung umlaufende Rippen oder Lamellen 46, die bei der dargestellten Ausführungsform als eine Art von Gewindegängen ausgebildet sind. Diese Lamellen 46 dienen zum Festhalten der Stützhülse 40 am Absatz eines Schuhs. Im unteren Bereich der Aufnahmeöffnung für den Absatz befindet sich eine starre Platte 48, auf der sich der Absatz abstützt.

Eine erfindungsgemäße Stützhülse kann bei einer weiteren Ausführungsform gebildet werden durch eine schraubenförmig gewendelte Feder, die mit einem gummiartigen Material aus Natur- oder Silikongummi überzogen ist. Um bei einer derartigen Lösung zu einer vergrößerten Standfläche zu gelangen, kann das Ende der Schraubenfeder abgeflacht und in der Mitte geschlossen sein. Durch die Schraubenform wird eine sehr günstige Kraftübertragung der Vertikalkräfte auf die Stützhülse erreicht.

Fig. 8 zeigt eine weitere Ausführungsform **einer herkömmlichen** Stützhülse. Es ist ersichtlich, dass die Stützhülse zwar hülsenförmig ausgebildet ist und einen inneren Hohlraum aufweist. Die äußere Form ist jedoch stark kugelig ausgerundet und im übrigen mit Facetten versehen, die Zwecken der Dekoration dienen. Im übrigen ist im Inneren andeutungsweise ein Gewindegang aus elastischen Rippen gezeigt, die einen Gewindegang 50 bilden, die es gestatten, die Stützhülse regelrecht auf einen hohen Absatz aufzuschrauben. Auf diese Weise erlangt die Stützhülse einen festen Sitz auf dem Absatz, ohne dass die Gefahr besteht, dass der Absatz beim Befestigen der Stützhülse beschädigt wird.

Fig. 9 zeigt einen vergrößerten senkrechten Schnitt durch eine Stützhülse gemäß Fig. 1. Erkennbar ist in Fig. 9 insbesondere der Gewindegang 50 im Inneren der Hülsenbohrung. Erkennbar ist auch die stark ausgerundete äußere Form.

Es ist erkennbar, dass die Rippen 50 auf ihren Rücken, die nach innen gerichtet sind, keilförmig zugespitzt sind. Auf diese Weise lassen sich die Rippen leicht auf den Absatz des Schuhs aufschrauben, und sie erreichen einen relativ festen Halt auf dem Absatz.

Fig. 10 zeigt eine **Form der** Stützhülse von der Unterseite. Die facettenförmige Gestaltung der Stützhülse auf der Außenseite wird hier ebenfalls erkennbar.

Die hier gezeigte Stützhülse kann durch zusätzliche elastische Stützhülsen ergänzt werden, die nach dem gleichen Prinzip wie die hier gezeigte Stützhülse konstruiert sind, jedoch keinen geschlossenen Boden aufweisen. Durch mehrere solcher Stützhülsen läßt sich der Absatz über seine gesamte Höhe abdecken, und es wird ein Puffereffekt beim Auftritt erzeugt. Die Stützhülse selbst kann aus solchen Ringen gebildet sein, die den Absatz über seine gesamte Höhe umschließen.

## Patentansprüche

1. Stützhülse für dünne und/oder hohe Absätze von Damenschuhen mit einem zur Aufnahme eines Absatzes vorgesehenen, als an einem Ende geschlossene Kappe ausgebildeten Hülsenkörper, der eine gegenüber der Grundfläche des aufzunehmenden Absatzes wesentlich größere Grundfläche und Befestigungsmittel (46) zur Befestigung auf dem Absatz aufweist, welche Stützhülse auf ihrem inneren Umfang umlaufende Rippen oder Lamellen (46) zur Festlegung auf dem Absatz aufweist, die einen Gewindegang bilden, derart, dass die Stützhülse von unten auf den Absatz aufschraubbar ist, derart, **dadurch gekennzeichnet, dass** die Stützhülse (40) aus einem unteren, festen Teil (42) und einem oberen, weichen, dünnwandigen Teil (44) besteht, der zum Verdecken des oberen Teils des aufgenommenen Absatzes dient und dass der obere, als Stulpe (44) ausgebildete Bereich zusammenfaltbar oder aufrollbar ist oder der obere Bereich aus einzelnen blütenblattähnlichen Zungen besteht.

2. Stützhülse nach Anspruch 1, **dadurch gekennzeichnet, dass** die Stützhülse (40) im Inneren eine Auffangfläche aufweist, die die von dem Absatz ausgeübte Vertikalkraft auf die Grundfläche der Stützhülse (40) direkt oder indirekt überträgt.

3. Stützhülse nach Anspruch 1, **dadurch gekennzeichnet, dass** die Stützhülse aus Silikon-Gummi besteht.

4. Stützhülse nach Anspruch 1, **dadurch gekennzeichnet, dass** die Stützhülse aus elastischem TPU besteht.

5. Stützhülse nach Anspruch 1, **dadurch gekennzeichnet, dass** sich in dem geschlossenen Boden der Stützhülse eine Einlage aus härterem Material, insbesondere Metall befindet.

6. Stützhülse nach Anspruch 1, **dadurch gekennzeichnet, dass** das Material der Stützhülse örtlich unterschiedlich hart ist.

7. Stützhülse nach Anspruch 1, **dadurch gekennzeichnet, dass** die gewindeförmigen Rippen auf der Innenfläche der Hülsenbohrung einen keilförmigen Rücken aufweisen.

## Claims

1. A support sleeve for thin and/or high heels on women's shoes, having a sleeve body provided for receiving a heel and formed as a cap which is closed at one end, which sleeve body has a basal surface which is considerably larger than the basal surface of the heel to be received, and has fastening means (46) for fastening to the heel, which support sleeve has, for the purpose of securing to the heel, ribs or fins (46) which extend around its inner periphery and which form a turn of a screw thread in such a manner that the support sleeve may be screwed onto the heel from below, **characterised in that** the support sleeve (40) consists of a lower, firm portion (42) and an upper, soft, thin-walled portion (44) which serves to conceal the upper portion of the received heel, and that the upper region formed as a cuff (44) may be folded or rolled up, or the upper region consists of individual petal-like tongues.

2. A support sleeve according to claim 1, **characterised in that** the support sleeve (40) has in the interior an absorption surface which directly or indirectly transmits the vertical force exerted by the heel to the basal surface of the support sleeve (40).

3. A support sleeve according to claim 1, **characterised in that** the support sleeve consists of silicone rubber.

4. A support sleeve according to claim 1, **characterised in that** the support sleeve consists of elastic TPU.

5. A support sleeve according to claim 1, **characterised in that** an insert of harder material, especially metal, is situated in the closed base of the support sleeve.

6. A support sleeve according to claim 1, **characterised in that** the material of the support sleeve is of locally differing hardness.

7. A support sleeve according to claim 1, **characterised in that** the screw-thread-shaped ribs on the inside surface of the sleeve bore have a wedge-shaped back.

## Revendications

1. Manchon d'appui pour talons fins et/ou hauts de chaussures pour femmes comprenant un corps de manchon prévu pour le logement d'un talon, conçu comme capuchon fermé sur une extrémité, lequel présente une surface de base nettement plus grande par rapport à la surface de base du talon à loger et des moyens de fixation (46) pour la fixation sur le talon, lequel manchon d'appui présente des nervures ou lamelles (46) circulaires sur son pourtour intérieur pour la fixation sur le talon, qui forment un filetage, de telle sorte que le manchon d'appui peut être vissé par en bas sur le talon, **caractérisé en ce que** le manchon d'appui (40) comprend une partie (42) fixe inférieure et une partie (44) supérieure, souple, à paroi mince, qui sert à masquer la partie supérieure du talon logé et que la zone supérieure, conçue comme rabat (44) peut être repliée ou enroulée, ou la zone supérieure se compose de lames individuelles et semblables à des pétales de fleur.

2. Manchon d'appui selon la revendication 1, **caractérisé en ce que** le manchon d'appui (40) présente à l'intérieur une surface de réception qui transmet directement ou indirectement la force verticale exercée par le talon à la surface de base du manchon d'appui (40).

3. Manchon d'appui selon la revendication 1, **caractérisé en ce que** le manchon d'appui est en caoutchouc silicone.

4. Manchon d'appui selon la revendication 1, **caractérisé en ce que** le manchon d'appui est en polyméthane thermoplastique élastique.

5. Manchon d'appui selon la revendication 1, **caractérisé en ce qu'**un insert à base de matériau assez dur, en particulier du métal, se trouve dans le fond fermé du manchon d'appui.

6. Manchon d'appui selon la revendication 1, **caractérisé en ce que** le matériau du manchon d'appui présente une dureté différente localement.

7. Manchon d'appui selon la revendication 1, **caractérisé en ce que** les nervures en forme de filetage sur la surface intérieure du trou du manchon présentent un dos en forme de coin.
